# FASCICULE DE BREVET EUROPEEN

(11) **EP 3 073 022 B1**
(45) Date de publication et mention de la délivrance du brevet: **18.12.2019**
(21) Numéro de dépôt: 16156108.9
(22) Date de dépôt: 17.02.2016
(51) Int. Cl.: E04D 1/02, E04D 1/04, E04D 1/12, E04D 1/16

(54) **TUILE À EMBOITEMENT**
DACHZIEGEL MIT STECKVERBINDUNG
NESTING TILE

(30) Priorité: 24.03.2015 FR 1552453
(43) Date de publication de la demande: 28.09.2016
(73) Titulaire: Edilians, 69570 Dardilly (FR)
(72) Inventeur: MARTINAT, Eric, 01600 TREVOUX (FR); DUBOST, Daniel, 69610 SAINTE FOY L'ARGENTIERE (FR)
(74) Mandataire: Chevalier, Renaud Philippe

(56) Documents cités:
- CN-Y- 2 260 123
- DE-U1- 8 708 244
- FR-A1- 2 592 082
- FR-A1- 2 604 467
- FR-A1- 2 760 479
- FR-A1- 2 842 554
- JP-A- S6 452 947
- US-A- 4 226 070
- US-A- 5 490 360

## Description

La présente invention concerne le domaine des tuiles pour la couverture des toits de bâtiments et plus particulièrement les tuiles à emboitements.

Classiquement, une tuile à emboitement comprend un corps incurvé ou ondulé ou plat, ledit corps présentant un bord de tête, un bord de pied opposé au bord de tête, un premier bord latéral reliant le bord de tête au bord de pied et un deuxième bord latéral opposé au premier bord latéral et reliant également le bord de tête au bord de pied. De manière connue, la tuile à emboitements comprend au moins un organe d'emboitement destiné à coopérer avec une tuile positionnée sur ou sous ladite tuile à emboitements. Ainsi, pour une tuile donnée, il existe un recouvrement sur deux bords : le bord de tête et l'un des bords latéraux. Les documents FR 2 842 554 A1 et DE 87 08 244 U1 présentent des tuiles connues, tandis que JP S64 52947 A divulgue une tuile selon le préambule de la revendication 1.

Il est apparu que lorsque la toiture est soumise à un vent fort, et en particulier lorsque le sens du vent est sensiblement contraire à la pente du toit ou lorsque le vent souffle latéralement par rapport au toit, en attaquant chaque tuile au niveau de leur bord latéral non recouvert, le risque d'arrachement des tuiles est important. En effet, le bord latéral non recouvert est un point à faible résistance au soulèvement puisqu'aucun poids n'y est appliqué.

En outre, suivant l'agencement de certaines tuiles pour former une toiture, l'écoulement de l'eau lors d'intempéries n'est pas continu et s'infiltre sous lesdites tuiles, ce qui engendre des problèmes au niveau de la charpente du bâtiment. Certaines solutions existent pour pallier ces problèmes de soulèvement et d'écoulement mais ne sont pas entièrement satisfaisantes car elles exigent une mise en place fastidieuse et donc coûteuse en main d'œuvre.

L'invention a pour but de remédier à tout ou partie des inconvénients précités.

L'invention a pour objet une tuile à emboitement selon la revendication 1, comprenant un corps délimité par un bord de tête, un bord de pied opposé au bord de tête, un premier bord latéral, un deuxième bord latéral, le premier bord latéral et le deuxième bord latéral reliant chacun le bord de tête au bord de pied sur un côté de la tuile à emboitement, ledit corps comprenant en outre au moins un premier organe d'emboitement ménagé sur au moins une partie du bord de tête et configuré pour coopérer avec le bord de pied d'une première tuile adjacente, au moins un deuxième organe d'emboitement étant ménagé sur au moins une partie du bord de pied et configuré pour coopérer avec le bord de tête d'une deuxième tuile adjacente, caractérisé en ce que le corps de la tuile à emboitement comprend au moins une première ailette de retenue s'étendant partiellement le long du premier bord latéral, la première ailette de retenue étant configurée pour assurer la retenue de la tuile à emboitement avec une première tuile latérale adjacente, et en ce que le corps de la tuile à emboitement comprend en outre au moins une deuxième ailette de retenue s'étendant partiellement le long du deuxième bord latéral, la deuxième ailette de retenue étant configurée pour assurer la retenue de la tuile à emboitement avec une deuxième tuile latérale adjacente.

Grâce à cette configuration, l'assemblage de plusieurs tuiles à emboitement reste facile grâce aux organes d'emboitement prévus sur les bords de tête et de pied. En outre, comme chaque tuile est emboitée au niveau de chaque bord latéral, cela améliore considérablement la résistance au soulèvement.

Enfin, grâce au recouvrement partiel au niveau des organes d'emboitement et au niveau des ailettes de retenue, la continuité de l'écoulement d'eau de manière verticale, par rapport à la pente du toit, est assurée.

Selon une caractéristique de l'invention, la première ailette de retenue et la deuxième ailette de retenue s'emboitent chacune sous le bord latéral d'une tuile adjacente, ce qui permet d'améliorer la résistance au vent.

Selon une caractéristique de l'invention, le corps comprend une portion supérieure comprenant le bord de tête, une partie du premier bord latéral, une partie du deuxième bord latéral, la première ailette de retenue étant positionnée sur toute la longueur de la partie du premier bord latéral de la portion supérieure.

Préférentiellement, la première ailette de retenue s'étend sensiblement sur la moitié de la longueur du corps de la tuile à emboitement.

Selon une autre caractéristique de l'invention, la deuxième ailette de retenue est positionnée sur toute la longueur de partie du deuxième bord latéral de ladite portion supérieure, la deuxième ailette de retenue étant positionnée en regard de la première ailette.

Préférentiellement, la deuxième ailette de retenue s'étend sensiblement sur la moitié de la longueur du corps de la tuile à emboitement.

Selon une caractéristique de l'invention, le corps comprend une portion inférieure comprenant le bord de pied, une partie du premier bord latéral et une partie du deuxième bord latéral.

Avantageusement, la configuration dans laquelle la première ailette de retenue et/ou la deuxième ailette de retenue s'étend sensiblement sur la moitié de la longueur du corps de la tuile à emboitement permet une meilleure résistance au vent.

Selon une caractéristique de l'invention, la première ailette de retenue est configurée pour être recouverte par une partie latérale d'une tuile adjacente.

Selon une autre caractéristique de l'invention, la deuxième ailette de retenue est configurée pour être recouverte par une partie latérale d'une autre tuile adjacente.

Selon une autre caractéristique de l'invention, la partie du premier bord latéral de la portion inférieure est configurée pour recevoir une ailette de retenue d'une tuile adjacente.

Selon une autre caractéristique de l'invention, la partie du deuxième bord latéral de la portion inférieure est configurée pour recevoir une ailette de retenue d'une autre tuile latérale adjacente.

Selon une caractéristique avantageuse, la portion inférieure du corps comprend au moins un emboitement latéral conformé pour coopérer avec au moins une ailette de retenue d'une tuile adjacente.

Avantageusement, la portion inférieure du corps est configurée pour recouvrir au moins partiellement et latéralement une partie des tuiles adjacentes.

Selon une caractéristique avantageuse, la portion supérieure est sensiblement de même dimension et préférentiellement de même longueur que la portion inférieure.

Alternativement, la portion supérieure est de dimensions différente et préférentiellement de largeur différente que la portion inférieure.

Selon une caractéristique avantageuse, la portion inférieure est positionnée dans le prolongement de la portion supérieure.

Selon une autre caractéristique avantageuse, le premier organe d'emboitement s'étend en outre sur au moins une partie de la première ailette de retenue et/ou sur au moins une partie de la deuxième ailette de retenue.

Selon une autre caractéristique avantageuse, la première ailette de retenue est configurée pour permettre un écart maximal entre la tuile à emboitement et une première tuile latérale adjacente, ce qui permet un jeu latéral entre la tuile à emboitement et la première tuile latérale adjacente à laquelle est reliée la tuile à emboitement via la première ailette de retenue.

Selon une caractéristique avantageuse, la deuxième ailette de retenue est configurée pour permettre un écart maximal entre la tuile à emboitement et une deuxième tuile latérale adjacente, ce qui permet un jeu latéral entre la tuile à emboitement et la deuxième tuile latérale adjacente à laquelle est reliée la tuile à emboitement.

Grâce à cette fonctionnalité, il possible selon l'épaisseur de la tuile latérale adjacente ou selon ses dimensions ou ses propriétés ou bien encore selon l'agencement de tuiles voulu, de moduler l'écartement entre les tuiles grâce aux ailettes de retenue.

Selon une autre caractéristique avantageuse, la première ailette de retenue comprend une première portion s'étendant sensiblement dans le même plan que le corps ou dans un plan sensiblement parallèle au plan dans lequel le corps s'étend et au moins une deuxième portion dite portion de retenue s'étendant dans un plan sécant à ladite première portion et conformée pour coopérer avec un bord latéral d'une première tuile latérale adjacente.

Selon une autre caractéristique avantageuse, la première portion de la première ailette est plane. En variante, la première portion de la première ailette est concave ou conformée pour coopérer par complémentarité de forme avec le bord latérale d'une tuile adjacente.

Selon une caractéristique avantageuse, la deuxième ailette de retenue comprend une première portion s'étendant sensiblement dans le même plan que le corps de la tuile à emboitement et au moins une deuxième portion dite portion de retenue s'étendant dans un plan sécant à ladite première portion et conformée pour coopérer avec un bord latéral d'une deuxième tuile latérale adjacente.

Selon une caractéristique avantageuse, la première ailette de retenue et/ou la deuxième ailette de retenue sont décalées verticalement par rapport au corps de la tuile.

Selon une autre caractéristique avantageuse, la première portion de la deuxième ailette est plane. En variante non représentée, la première portion de la deuxième ailette est concave ou conformée pour coopérer par complémentarité de forme avec le bord latérale d'une tuile adjacente.

Selon une caractéristique de l'invention, la première ailette de retenue et la deuxième ailette de retenue s'emboitent sous le bord latéral d'une tuile latérale adjacente.

Selon une caractéristique avantageuse, la tuile présente un profil en forme de marche. Avantageusement, la portion inférieure est décalée selon une direction sensiblement sécante et préférentiellement perpendiculaire à la direction longitudinale selon laquelle la tuile à emboitement s'étend, de manière à former le profil de marche de la tuile à emboitement.

Selon une autre caractéristique avantageuse, le corps de la tuile à emboitement est globalement plan.

Préférentiellement, la portion supérieure et/ou la portion inférieure du corps est globalement plane.

Selon une autre caractéristique avantageuse, le corps présente au moins un premier galbe dont la section transversale est en forme de U inversé.

Selon une autre caractéristique avantageuse, le corps présente au moins un deuxième galbe relié au premier galbe par une portion intermédiaire formant une rigole d'écoulement d'eau.

Selon une caractéristique avantageuse, la portion intermédiaire s'étend sur toute la longueur du corps entre le premier galbe et le deuxième galbe.

L'invention porte en outre sur un ensemble de tuiles comprenant au moins une première tuile à emboitement selon l'invention.

Selon une caractéristique de l'invention, l'ensemble de tuiles comprend au moins une deuxième tuile à emboitement, positionnée de manière adjacente latéralement par rapport à la première tuile à emboitement, la première ailette de retenue de la première tuile à emboitement et la deuxième ailette de retenue de la deuxième tuile à emboitement sont alignées et forment une rigole d'écoulement d'eau au moins entre le corps de la première tuile à emboitement et le corps de la deuxième tuile à emboitement.

Selon une caractéristique avantageuse, l'ensemble comprend au moins une troisième tuile à emboitement, positionnée de manière adjacente latéralement par rapport à la première tuile à emboitement, la deuxième ailette de retenue de la première tuile à emboitement et la première ailette de retenue de la troisième tuile à emboitement étant alignées et formant une rigole d'écoulement d'eau au moins entre le corps de la première tuile à emboitement et le corps de la deuxième tuile à emboitement, la deuxième tuile à emboitement et la troisième tuile à emboitement étant décalées d'une demi-longueur par rapport à la première tuile à emboitement.

L'invention sera mieux comprise, grâce à la description ci-après, qui se rapporte à un mode de réalisation selon la présente invention, donné à titre d'exemple non limitatif et expliqué avec référence aux dessins schématiques annexés, dans lesquels:
- la figure 1 représente une vue en perspective de la tuile à emboitement selon l'invention selon un premier mode de réalisation,
- la figure 2 représente une vue en perspective d'un ensemble de tuile selon l'invention,
- la figure 3 est une vue de dessus d'un assemblage de trois tuiles à emboitement représentées en figure 1,
- la figure 4 représente une vue en perspective de la tuile à emboitement selon l'invention selon un deuxième mode de réalisation,
- la figure 5 est une vue de dessus d'un assemblage de plusieurs tuiles à emboitement représentées en figure 4,
- la figure 6 représente une vue en perspective de la tuile à emboitement selon l'invention selon un troisième mode de réalisation,
- la figure 7 est une vue de dessus d'un assemblage de plusieurs tuiles à emboitement représentées en figure 6.

Quel que soit le mode de réalisation de l'invention, la tuile à emboitement 1, selon l'invention, comporte les caractéristiques de la revendication 1, et notamment comprend un corps 2 délimité par un bord de tête 3, un bord de pied 4 opposé au bord de tête 3, un premier bord latéral 5 et un deuxième bord latéral 6 reliant chacun d'un côté de la tuile à emboitement 1, le bord de tête 3 au bord de pied 4.

Quel que soit le mode de réalisation de l'invention, le premier bord latéral 5 comprend une première ailette de retenue 7 saillante s'étendant partiellement le long dudit premier bord latéral 5. La première ailette de retenue 7 du premier bord latéral 5 étant configurée pour assurer la retenue de la tuile à emboitement 1 avec une première tuile adjacente 301, comme visible aux figures 2, 5 et 7.

Quel que soit le mode de réalisation de l'invention, le deuxième bord latéral 6 comprend une deuxième ailette de retenue saillante 8 s'étendant partiellement le long dudit deuxième bord latéral 6. La deuxième ailette de retenue 8 du deuxième bord latéral 6 étant configurée pour assurer la retenue de la tuile à emboitement 1 avec une deuxième tuile adjacente (non représentée).

La première ailette 7 et la deuxième ailette 8 sont positionnées symétriquement par rapport au corps 2.

Quel que soit le mode de réalisation de l'invention, le corps 2 comprend au moins un premier organe d'emboitement 3a ménagé sur le bord de tête 3 et configuré pour coopérer avec un organe d'emboitement ménagé sur le bord de pied 104 d'une deuxième tuile adjacente 101.

Quel que soit le mode de réalisation de l'invention, le corps 2 comprend au moins un deuxième organe d'emboitement 4a étant ménagé sur le bord de pied 4 et configuré pour coopérer avec un organe d'emboitement ménagé sur le bord de tête 203 d'une troisième tuile adjacente 201. En outre, le corps 2 comprend une portion supérieure comprenant le bord de tête 3 une partie du premier bord latéral 5, une partie du deuxième bord latéral 6, la première ailette de retenue 7 du premier bord latéral 5 étant positionnée sur toute la longueur de la partie du premier bord latéral 5 de ladite portion supérieure.

Quel que soit le mode de réalisation de l'invention, et comme visible aux figures 1, 3, 4 et 6, la deuxième ailette de retenue 8 est positionnée sur toute la longueur de la partie du deuxième bord latéral de ladite portion supérieure. La portion supérieure du corps 2 est positionnée dans le prolongement de la portion inférieure du corps 2. En outre, la portion supérieure et la portion inférieure présentent les mêmes dimensions.

En variante non représentée, la portion supérieure et la portion inférieure sont de dimensions différentes et en particulier sont de largeur différente.

Quel que soit le mode de réalisation de l'invention, et comme visible aux figures 1, 3, 4 et 6, le premier organe d'emboitement 3a s'étend en outre sur une partie de la première ailette de retenue 7 équipant le premier bord latéral 5. Le premier organe d'emboitement 3a s'étend en outre sur une partie de la deuxième ailette de retenue 8 équipant le deuxième bord latéral 6.

Quel que soit le mode de réalisation de l'invention, la première ailette de retenue 7 comprend une première portion 7a s'étendant sensiblement dans le même plan que le corps 2 de la tuile à emboitement 1. La première portion 7a de la première ailette 7 est plane. La première ailette de retenue 7 comprend une deuxième portion 7b dite portion de retenue s'étendant dans un plan sécant à ladite première portion 7a et configurée pour coopérer avec un bord latéral 306 d'une tuile adjacente 301.

Quel que soit le mode de réalisation de l'invention, la deuxième ailette de retenue 8 comprend une première portion 8a s'étendant sensiblement dans le même plan que le corps 2 de la tuile à emboitement 1. La première portion 7a de la deuxième ailette 7 est plane. La deuxième ailette de retenue 8 comprend une deuxième portion 8b dite portion de retenue s'étendant dans un plan sécant à ladite première portion 8a et configurée pour coopérer avec un bord latéral d'une tuile adjacente (non représentée).

En variante non représentée, la première portion de la première ailette et/ou la première portion de la deuxième ailette est concave ou conformée pour coopérer par complémentarité de forme avec le bord latéral d'une tuile adjacente.

Dans le premier mode de réalisation et comme illustré aux figures 1 à 3, le corps 2 présente deux galbes 2a, 2b reliés l'un à l'autre par une portion intermédiaire 2c d'écoulement d'eau formant une rigole sur toute la longueur du corps 2. Chaque galbe 2a, 2b du corps présente une section transversale en forme de U inversé.

Dans l'exemple illustré aux figures 2 et 3, les premières et deuxièmes ailettes de retenue 7, 8, 108, 107, 207, 208, 307, 308 permettent la formation d'un ensemble de tuiles d'emboitement 1, 101, 201, 301. Les tuiles d'emboitement 1, 101, 201, 301, sont maintenues assemblées les unes aux autres par lesdites premières et deuxièmes ailettes de retenue 7, 8, 108, 107, 207, 208, 307, 308 ainsi que par les organes d'emboitement prévus sur les bords de tête et les bords de pied de chacune des tuiles à emboitement 1, 101, 201, 301.

Comme visible en figure 2, les ailettes de retenue alignées 107, 308, 7, forment une rigole d'écoulement d'eau, assurant ainsi l'écoulement régulier et continu de l'eau.

Le deuxième mode de réalisation diffère du premier mode de réalisation en ce que le corps 2 présente un galbe 2a de section transversale en forme de U inversé. Plus précisément, le corps est tronconique.

En outre, dans le deuxième mode de réalisation, la portion supérieure de la tuile 1 est décalée par rapport à la portion inférieure de la tuile 1 comme illustré en figure 4.

Dans l'exemple illustré à la figure 5, les premières et deuxièmes ailettes de retenue 7, 8, 108, 107, 307, 308 permettent la formation d'un ensemble de tuiles d'emboitement 1, 101, 301. Les tuiles d'emboitement 1, 101, 301, sont maintenues assemblées les unes aux autres par lesdites premières et deuxièmes ailettes de retenue 7, 8, 108, 107, 307, 308 ainsi que par les organes d'emboitement prévus sur les bords de tête et les bords de pied de chacune des tuiles à emboitement 1, 101, 301.

Avantageusement, et comme on peut le voir en figure 4, la première ailette de retenue 7 est tronconique. La forme tronconique de la première ailette 7 est orientée de manière opposée par rapport à l'orientation de la forme tronconique du corps 2 de la tuile 1.

En outre, la deuxième ailette de retenue 8 est également tronconique.

La forme tronconique de la deuxième ailette 8 est orientée de manière opposée par rapport à l'orientation de la forme tronconique du corps 2 de la tuile 1.

Comme visible en figure 4, les ailettes de retenue alignées 107, 308, 7, forment une rigole d'écoulement d'eau, assurant ainsi l'écoulement régulier et continu de l'eau.

Le troisième mode de réalisation diffère du deuxième mode de réalisation et du premier mode de réalisation en ce que le corps 2 de la tuile 1 est plan.

En outre, dans le troisième mode de réalisation, la première ailette 7 est décalée verticalement par rapport au corps 2. De plus, la deuxième ailette 8 est décalée verticalement par rapport au corps 2.

Dans l'exemple illustré à la figure 7, les premières et deuxièmes ailettes de retenue 7, 8, 108, 107, 307, 308 permettent la formation d'un ensemble de tuiles d'emboitement 1, 101, 301. Les tuiles d'emboitement 1, 101, 301, sont maintenues assemblées les unes aux autres par lesdites premières et deuxièmes ailettes de retenue 7, 8, 108, 107, 307, 308 ainsi que par les organes d'emboitement prévus sur les bords de tête et les bords de pied de chacune des tuiles à emboitement 1, 101, 301.

En outre, en figure 7, les ailettes de retenue alignées 107, 308, 7, forment une rigole d'écoulement d'eau, assurant ainsi l'écoulement régulier et continu de l'eau.

Bien entendu, l'invention n'est pas limitée au mode de réalisation décrit et représenté aux figures annexées. Des modifications restent possibles, notamment du point de vue de la constitution des divers éléments ou par substitution d'équivalents techniques, sans sortir pour autant du domaine de protection de l'invention, définie par les revendications.

## Revendications

1. Tuile à emboitement (1) comprenant
▪ un corps (2) délimité par :
- un bord de tête (3),
- un bord de pied (4) opposé au bord de tête (3),
- un premier bord latéral (5),
- un deuxième bord latéral (6), le premier bord latéral (5) et le deuxième bord latéral (6) reliant chacun le bord de tête (3) au bord de pied (4) sur un côté de la tuile à emboitement (1),
- une portion supérieure comprenant le bord de tête (3) une partie du premier bord latéral (5), une partie du deuxième bord latéral (6), et
- une portion inférieure comprenant le bord de pied (4), une partie du premier bord latéral (5) et une partie du deuxième bord latéral (6),
▪ au moins un premier organe d'emboitement (3a) ménagé sur au moins une partie du bord de tête (3) et configuré pour coopérer avec le bord de pied d'une première tuile adjacente (101),
▪ au moins un deuxième organe d'emboitement (4a) étant ménagé sur au moins une partie du bord de pied (4) et configuré pour coopérer avec le bord de tête d'une deuxième tuile adjacente (201),
telle que le corps (2) de la tuile à emboitement (1) comprend :
- au moins une première ailette de retenue (7) saillante s'étendant partiellement le long du premier bord latéral (5), la première ailette de retenue (7) saillante étant configurée pour assurer la retenue de la tuile à emboitement (1) avec une première tuile latérale adjacente (301), la première ailette de retenue (7) saillante étant positionnée sur et sur toute la longueur de la partie du premier bord latéral (6) de la portion supérieure
- au moins une deuxième ailette de retenue (8) saillante s'étendant partiellement le long du deuxième bord latéral (6), la deuxième ailette de retenue (8) saillante étant configurée pour assurer la retenue de la tuile à emboitement (1) avec une deuxième tuile latérale adjacente, la deuxième ailette de retenue (8) saillante est positionnée sur toute la longueur de la partie du deuxième bord latéral (6) de ladite portion supérieure, la deuxième ailette de retenue (8) saillante étant positionnée en regard de la première ailette (7) saillante,
et telle **que** la première ailette de retenue (7) saillante et la deuxième ailette de retenue (8) saillante sont configurées pour s'emboiter chacune respectivement sous la portion inférieure d'un bord latéral de la première tuile latérale adjacente (301) et sous la portion inférieure d'un bord latéral de la deuxième tuile latérale adjacente,
**caractérisée en ce que** la première tuile latérale adjacente (301) est une deuxième tuile à emboitement comprenant un corps délimité par un bord de tête, un bord de pied opposé au bord de tête, un premier bord latéral, un deuxième bord latéral, le premier bord latéral et le deuxième bord latéral reliant chacun le bord de tête au bord de pied sur un côté de la deuxième tuile à emboitement, ledit corps comprenant en outre au moins un premier organe d'emboitement ménagé sur au moins une partie du bord de tête et configuré pour coopérer avec le bord de pied d'une tuile adjacente, au moins un deuxième organe d'emboitement étant ménagé sur au moins une partie du bord de pied et configuré pour coopérer avec le bord de tête d'une autre tuile adjacente, le corps de la deuxième tuile à emboitement comprenant au moins une première ailette de retenue (307) saillante s'étendant partiellement le long du premier bord latéral, la première ailette de retenue (307) saillante étant configurée pour assurer la retenue de la deuxième tuile à emboitement avec une tuile latérale adjacente, le corps de la deuxième tuile à emboitement comprenant en outre au moins une deuxième ailette de retenue (308) saillante s'étendant partiellement le long du deuxième bord latéral, la deuxième ailette de retenue (308) saillante étant configurée pour assurer la retenue de la deuxième tuile à emboitement **avec la première tuile adjacente (101),**
le corps comprenant une portion supérieure comprenant le bord de tête une partie du premier bord latéral, une partie du deuxième bord latéral, la première ailette de retenue (307) saillante étant positionnée sur toute la longueur de la partie du premier bord latéral de la portion supérieure, la deuxième ailette de retenue (308) saillante étant positionnée sur toute la longueur de partie du deuxième bord latéral de ladite portion supérieure, la deuxième ailette de retenue (308) saillante étant positionnée en regard de la première ailette (307) saillante, et la première ailette de retenue (307) saillante et la deuxième ailette de retenue (308) saillante étant configurées pour s'emboiter chacune respectivement sous le bord latéral d'une tuile latérale adjacente **et de la première tuile adjacente (101).**

2. Tuile à emboitement selon la revendication 1, dans laquelle la première ailette de retenue (7) est configurée pour permettre un jeu latéral entre la tuile à emboitement (1) et la première tuile latérale adjacente à laquelle est reliée la tuile à emboitement (1) via la première ailette de retenue (7).

3. Tuile à emboitement selon l'une quelconque des revendications 1 ou 2, dans laquelle la première ailette de retenue (7) s'étend sensiblement sur la moitié de la longueur du corps (2) de la tuile à emboitement (1) et/ou la deuxième ailette de retenue (8) s'étend sensiblement sur la moitié de la longueur du corps (2) de la tuile à emboitement (1).

4. Tuile à emboitement selon l'une quelconque des revendications 1 à 3, dans laquelle la première ailette (7) et la deuxième ailette (8) sont positionnées symétriquement par rapport au corps (2).

5. Tuile à emboitement selon l'une quelconque des revendications 1 à 4, dans laquelle le premier organe d'emboitement (3a) s'étend en outre sur au moins une partie de la première ailette de retenue (7) et/ou sur au moins une partie de la deuxième ailette de retenue (8).

6. Tuile à emboitement selon la revendication 5, dans laquelle la première ailette de retenue (7) comprend une première portion (7a) s'étendant sensiblement dans le même plan que le corps (2) de la tuile à emboitement (1) et au moins une deuxième portion (7b) dite portion de retenue s'étendant dans un plan sécant à ladite première portion (7a) et conformée pour coopérer avec la portion inférieure du bord latéral de la première tuile latérale adjacente (301).

7. Tuile à emboitement selon l'une quelconque des revendications 1 à 6, dans laquelle la portion inférieure du corps (2) comprend au moins un emboitement latéral conformé pour coopérer avec au moins une ailette de retenue d'une tuile adjacente.

8. Tuile à emboitement selon l'une quelconque des revendications 1 à 7, dans laquelle la portion inférieure du corps (2) est configurée pour recouvrir au moins partiellement et latéralement une partie des tuiles adjacentes.

9. Tuile à emboitement selon l'une quelconque des revendications 1 à 8, dans laquelle le corps de la tuile à emboitement est globalement plan.

10. Tuile à emboitement selon l'une quelconque des revendications 1 à 9, le corps (2) présente au moins un premier galbe (2a) dont la section transversale est en forme de U inversé.

11. Tuile à emboitement selon la revendication 10, dans laquelle le corps présente au moins un deuxième galbe (2b) relié au premier galbe (2a) par une portion intermédiaire (2c) formant une rigole d'écoulement d'eau.

12. Tuile à emboitement selon l'une quelconque des revendications 1 à 11, dans lequel la tuile présente un profil en forme de marche.

13. Ensemble de tuiles comprenant au moins une première tuile à emboitement (1) selon l'une quelconque des revendications 1 à 12.

14. Ensemble de tuiles selon la revendication 13, comprenant au moins une deuxième tuile à emboitement (301), positionnée de manière adjacente latéralement par rapport à la première tuile à emboitement (1), la première ailette de retenue (7) de la première tuile à emboitement (1) et la deuxième ailette de retenue (308) de la deuxième tuile à emboitement (301) étant alignées et formant une rigole d'écoulement d'eau au moins entre le corps (2) de la première tuile à emboitement (1) et le corps (302) de la deuxième tuile à emboitement (301).

15. Ensemble de tuiles selon la revendication 14, comprenant au moins une troisième tuile à emboitement, positionnée de manière adjacente latéralement par rapport à la première tuile à emboitement (1), la deuxième ailette de retenue (7) de la première tuile à emboitement (1) et la première ailette de retenue de la troisième tuile à emboitement étant alignées et formant une rigole d'écoulement d'eau au moins entre le corps (2) de la première tuile à emboitement (1) et le corps (302) de la deuxième tuile à emboitement (301), la deuxième tuile à emboitement et la troisième tuile à emboitement étant décalées d'une demi-longueur par rapport à la première tuile à emboitement.

## Patentansprüche

1. Falzziegel (1), umfassend
- einen Körper (2), der begrenzt wird von:
-- einer Kopfkante (3),
-- einer Fußkante (4), die der Kopfkante (3) entgegengesetzt liegt,
-- einer ersten Seitenkante (5),
-- einer zweiten Seitenkante (6), wobei die erste Seitenkante (5) und die zweite Seitenkante (6) jede auf einer Seite des Falzziegels (1) die Kopfkante (3) mit der Fußkante (4) verbinden,
-- wobei ein oberer Abschnitt die Kopfkante (3), einen Teil der ersten Seitenkante (5), einen Teil der zweiten Seitenkante (6) umfasst, und
-- wobei ein unterer Abschnitt die Fußkante (4), einen Teil der ersten Seitenkante (5) und einen Teil der zweiten Seitenkante (6) umfasst,
- mindestens ein erstes Verfalzungsorgan (3a), das an mindestens einem Teil der Kopfkante (3) ausgestaltet und dafür konfiguriert ist, mit der Fußkante eines ersten angrenzenden Ziegels (101) zusammenzuwirken,
- wobei mindestens ein zweites Verfalzungsorgan (4a) an mindestens einem Teil der Fußkante (4) ausgestaltet und dafür konfiguriert ist, mit der Kopfkante eines zweiten angrenzenden Ziegels (201) zusammenzuwirken,
derart, dass der Körper (2) des Falzziegels (1) umfasst:
-- mindestens einen ersten vorspringenden Halteflügel (7), der sich teilweise entlang der ersten Seitenkante (5) erstreckt, wobei der erste vorspringende Halteflügel (7) dafür konfiguriert ist, den Halt des Falzziegels (1) mit einem ersten angrenzenden Seitenziegel (301) sicherzustellen, wobei der erste vorspringende Halteflügel (7) an und auf der gesamten Länge des Teils der ersten Seitenkante (5) des oberen Abschnitts positioniert ist,
-- mindestens einen zweiten vorspringenden Halteflügel (8), der sich teilweise entlang der zweiten Seitenkante (6) erstreckt, wobei der zweite vorspringende Halteflügel (8) dafür konfiguriert ist, den Halt des Falzziegels (1) mit einem zweiten angrenzenden Seitenziegel sicherzustellen, wobei der zweite vorspringende Halteflügel (8) auf der gesamten Länge des Teils der zweiten Seitenkante (6) des oberen Abschnitts positioniert ist, wobei der zweite vorspringende Halteflügel (8) dem ersten vorspringenden Flügel (7) gegenüberliegend positioniert ist,
und derart, dass der erste vorspringende Halteflügel (7) und der zweite vorspringende Halteflügel (8) dafür konfiguriert sind, sich jeder jeweils unter dem unteren Abschnitt einer Seitenkante des ersten angrenzenden Seitenziegels (301) und unter dem unteren Abschnitt einer Seitenkante des zweiten angrenzenden Seitenziegels zu verfalzen,
**dadurch gekennzeichnet, dass** der erste angrenzende Seitenziegel (301) ein zweiter Falzziegel ist, der einen Körper umfasst, der von einer Kopfkante, einer Fußkante, die der Kopfkante entgegengesetzt liegt, einer ersten Seitenkante, einer zweiten Seitenkante begrenzt wird, wobei die erste Seitenkante und die zweite Seitenkante jede auf einer Seite des zweiten Falzziegels die Kopfkante mit der Fußkante verbinden, wobei der Körper weiter mindestens ein erstes Verfalzungsorgan umfasst, das an mindestens einem Teil der Kopfkante ausgestaltet und dafür konfiguriert ist, mit der Fußkante eines angrenzenden Ziegels zusammenzuwirken, wobei mindestens ein zweites Verfalzungsorgan an mindestens einem Teil der Fußkante ausgestaltet und dafür konfiguriert ist, mit der Kopfkante eines anderen angrenzenden Ziegels zusammenzuwirken, wobei der Körper des zweiten Falzziegels mindestens einen ersten vorspringenden Halteflügel (307) umfasst, der sich teilweise entlang der ersten Seitenkante erstreckt, wobei der erste vorspringende Halteflügel (307) dafür konfiguriert ist, den Halt des zweiten Falzziegels mit einem angrenzenden Seitenziegel sicherzustellen, wobei der Körper des zweiten Falzziegels weiter mindestens einen zweiten vorspringenden Halteflügel (308) umfasst, der sich teilweise entlang der zweiten Seitenkante erstreckt, wobei der zweite vorspringende Halteflügel (308) dafür konfiguriert ist, den Halt des zweiten Falzziegels mit dem ersten angrenzenden Ziegel (101) sicherzustellen,
wobei der Körper einen oberen Abschnitt umfasst, der die Kopfkante, einen Teil der ersten Seitenkante, einen Teil der zweiten Seitenkante umfasst, wobei der erste vorspringende Halteflügel (307) auf der gesamten Länge des Teils der ersten Seitenkante des oberen Abschnitts positioniert ist, wobei der zweite vorspringende Halteflügel (308) auf der gesamten Länge des Teils der zweiten Seitenkante des oberen Abschnitts positioniert ist, wobei der zweite vorspringende Halteflügel (308) dem ersten vorspringenden Flügel (307) gegenüberliegend positioniert ist, und wobei der erste vorspringende Halteflügel (307) und der zweite vorspringende Halteflügel (308) dafür konfiguriert sind, sich jeder jeweils unter der Seitenkante eines angrenzenden Seitenziegels und des ersten angrenzenden Ziegels (101) zu verfalzen.

2. Falzziegel nach Anspruch 1, wobei der erste Halteflügel (7) dafür konfiguriert ist, ein seitliches Spiel zwischen dem Falzziegel (1) und dem ersten angrenzenden Seitenziegel zu ermöglichen, mit dem der Falzziegel (1) über den ersten Halteflügel (7) verbunden ist.

3. Falzziegel nach einem der Ansprüche 1 oder 2, wobei sich der erste Halteflügel (7) im Wesentlichen auf der Hälfte der Länge des Körpers (2) des Falzziegels (1) erstreckt, und/oder sich der zweite Halteflügel (8) im Wesentlichen auf der Hälfte der Länge des Körpers (2) des Falzziegels (1) erstreckt.

4. Falzziegel nach einem der Ansprüche 1 bis 3, wobei der erste Flügel (7) und der zweite Flügel (8) im Verhältnis zum Körper (2) symmetrisch positioniert sind.

5. Falzziegel nach einem der Ansprüche 1 bis 4, wobei sich das erste Verfalzungsorgan (3a) weiter auf mindestens einem Teil des ersten Halteflügels (7) und/oder auf mindestens einem Teil des zweiten Halteflügels (8) erstreckt.

6. Falzziegel nach Anspruch 5, wobei der erste Halteflügel (7) einen ersten Abschnitt (7a) umfasst, der sich im Wesentlichen in derselben Ebene erstreckt wie der Körper (2) des Falzziegels (1), und mindestens einen als Halteabschnitt bezeichneten zweiten Abschnitt (7b), der sich in einer den ersten Abschnitt (7a) schneidenden Ebene erstreckt und dafür ausgebildet ist, mit dem unteren Abschnitt der Seitenkante des ersten angrenzenden Seitenziegels (301) zusammenzuwirken.

7. Falzziegel nach einem der Ansprüche 1 bis 6, wobei der untere Abschnitt des Körpers (2) mindestens eine Seitenverfalzung umfasst, die dafür ausgebildet ist, mit mindestens einem Halteflügel eines angrenzenden Ziegels zusammenzuwirken.

8. Falzziegel nach einem der Ansprüche 1 bis 7, wobei der untere Abschnitt des Körpers (2) dafür konfiguriert ist, einen Teil der angrenzenden Ziegel mindestens teilweise und seitlich zu überdecken.

9. Falzziegel nach einem der Ansprüche 1 bis 8, wobei der Körper des Falzziegels im Allgemeinen eben ist.

10. Falzziegel nach einem der Ansprüche 1 bis 9, wobei der Körper (2) mindestens eine erste Wölbung (2a) aufweist, deren Querschnitt in Form eines umgekehrten U ist.

11. Falzziegel nach Anspruch 10, wobei der Körper mindestens eine zweite Wölbung (2b) aufweist, die mit der ersten Wölbung (2a) über einen Zwischenabschnitt (2c) verbunden ist, der eine Wasserablaufrinne bildet.

12. Falzziegel nach einem der Ansprüche 1 bis 11, wobei der Ziegel ein Profil in Stufenform aufweist.

13. Ziegelsatz, der mindestens einen ersten Falzziegel (1) nach einem der Ansprüche 1 bis 12 umfasst.

14. Ziegelsatz nach Anspruch 13, der mindestens einen zweiten Falzziegel (301) umfasst, der im Verhältnis zum ersten Falzziegel (1) seitlich angrenzend positioniert ist, wobei der erste Halteflügel (7) des ersten Falzziegels (1) und der zweite Halteflügel (308) des zweiten Falzziegels (301) ausgerichtet sind und eine Wasserablaufrinne mindestens zwischen dem Körper (2) des ersten Falzziegels (1) und dem Körper (302) des zweiten Falzziegels (301) bilden.

15. Ziegelsatz nach Anspruch 14, der mindestens einen dritten Falzziegel umfasst, der im Verhältnis zum ersten Falzziegel (1) seitlich angrenzend positioniert ist, wobei der zweite Halteflügel (7) des ersten Falzziegels (1) und der erste Halteflügel des dritten Falzziegels ausgerichtet sind und eine Wasserablaufrinne mindestens zwischen dem Körper (2) des ersten Falzziegels (1) und dem Körper (302) des zweiten Falzziegels (301) bilden, wobei der zweite Falzziegel und der dritte Falzziegel um eine halbe Länge im Verhältnis zum ersten Falzziegel versetzt sind.

## Claims

1. An interlocking roof tile (1) comprising
▪ a body (2) delimited by
- a head edge (3),
- a foot edge (4) opposite to the head edge (3),
- a first lateral edge (5),
- a second lateral edge (6), each of the first lateral edge (5) and the second lateral edge (6) connecting the head edge (3) to the foot edge (4) on one side of the interlocking roof tile (1),
- an upper portion comprising the head edge (3), a portion of the first lateral edge (5), a portion of the second lateral edge (6), and
- a lower portion comprising the foot edge (4), a portion of the first lateral edge (5) and a portion of the second lateral edge (6),
▪ at least one first interlocking member (3a) formed over at least one portion of the head edge (3) and configured to cooperate with the foot edge of a first adjacent roof tile (101),
▪ at least one second interlocking member (4a) being formed over at least one portion of the foot edge (4) and configured to cooperate with the head edge of a second adjacent roof tile (201),
such that the body (2) of the interlocking roof tile (1) comprises:
- at least one first projecting retaining fin (7) partially extending along the first lateral edge (5), the first projecting retaining fin (7) being configured to ensure the retention of the interlocking roof tile (1) with a first adjacent lateral roof tile (301), the first projecting retaining fin (7) being positioned on and over the entire length of the portion of the first lateral edge (5) of the upper portion,
- at least one second projecting retaining fin (8) partially extending along the second lateral edge (6), the second projecting retaining fin (8) being configured to ensure the retention of the interlocking roof tile (1) with a second adjacent lateral roof tile, the second projecting retaining fin (8) is positioned over the entire length of the portion of the second lateral edge (6) of said upper portion, the second projecting retaining fin (8) being positioned opposite the first projecting fin (7),
and such that the first projecting retaining fin (7) and the second projecting retaining fin (8) are configured to interlock each respectively under the lower portion of a lateral edge of the first adjacent lateral roof tile (301) and under the lower portion of a lateral edge of the second adjacent lateral roof tile,
**characterized in that** the first adjacent lateral roof tile (301) is a second interlocking roof tile comprising a body delimited by a head edge, a foot edge opposite to the head edge, a first lateral edge, a second lateral edge, each of the first lateral edge and the second lateral edge connecting the head edge to the foot edge on one side of the second interlocking roof tile, said body further comprising at least one first interlocking member formed over at least one portion of the head edge and configured to cooperate with the foot edge of an adjacent roof tile, at least one second interlocking member being formed over at least one portion of the foot edge and configured to cooperate with the head edge of another adjacent roof tile, the body of the second interlocking roof tile comprising at least one first projecting retaining fin (307) partially extending along the first lateral edge, the first projecting retaining fin (307) being configured to ensure the retention of the second interlocking roof tile with an adjacent lateral roof tile, the body of the second interlocking roof tile further comprising at least one second projecting retaining fin (308) partially extending along the second lateral edge, the second projecting retaining fin (308) being configured to ensure the retention of the second interlocking roof tile with the first adjacent roof tile (101),
the body comprising an upper portion comprising the head edge, a portion of the first lateral edge, a portion of the second lateral edge, the first projecting retaining fin (307) being positioned over the entire length of the portion of the first lateral edge of the upper portion, the second projecting retaining fin (308) being positioned over the entire length of the portion of the second lateral edge of said upper portion, the second projecting retaining fin (308) being positioned opposite the first projecting fin (307), and the first projecting retaining fin (307) and the second projecting retaining fin (308) being configured to interlock each respectively under the lateral edge of an adjacent lateral roof tile and of the first adjacent roof tile (101).

2. The interlocking roof tile according to claim 1, wherein the first retaining fin (7) is configured to enable a lateral play between the interlocking roof tile (1) and the first adjacent lateral roof tile to which the interlocking roof tile (1) is connected via the first retaining fin (7).

3. The interlocking roof tile according to any one of claims 1 or 2, wherein the first retaining fin (7) extends substantially over half the length of the body (2) of the interlocking roof tile (1) and/or the second retaining fin (8) extends substantially over half the length of the body (2) of the interlocking roof tile (1).

4. The interlocking roof tile according to any one of claims 1 to 3, wherein the first fin (7) and the second fin (8) are positioned symmetrically with respect to the body (2).

5. The interlocking roof tile according to any one of claims 1 to 4, wherein the first interlocking member (3a) further extends over at least one portion of the first retaining fin (7) and/or over at least one portion of the second retaining fin (8).

6. The interlocking roof tile according to claim 5, wherein the first retaining fin (7) comprises a first portion (7a) extending substantially in the same plane of the body (2) of the interlocking roof tile (1) and at least one second portion (7b) called retaining portion extending in a plane secant to said first portion (7a) and shaped so as to cooperate with the lower portion of the lateral edge of the first adjacent lateral roof tile (301).

7. The interlocking roof tile according to any one of claims 1 to 6, wherein the lower portion of the body (2) comprises at least one lateral interlocking shaped so as to cooperate with at least one retaining fin of an adjacent roof tile.

8. The interlocking roof tile according to any one of claims 1 to 7, wherein the lower portion of the body (2) is configured to cover at least partially and laterally a portion of the adjacent roof tiles.

9. The interlocking roof tile according to any one of claims 1 to 8, wherein the body of the interlocking roof tile is generally planar.

10. The interlocking roof tile according to any one of claims 1 to 9, whrein the body (2) has at least one first camber (2a) whose cross-section has an inverted U-like shape.

11. The interlocking roof tile according to claim 10, wherein the body has at least one second camber (2b) connected to the first camber (2a) by an intermediate portion (2c) forming a water drain gutter.

12. The interlocking roof tile according to any one of claims 1 to 11, wherein the roof tile has a stepped shaped profile.

13. A set of roof tiles comprising at least one first interlocking roof tile (1) according to any one of claims 1 to 12.

14. The set of roof tiles according to claim 13, comprising at least one second interlocking roof tile (301), positioned in a laterally adjacent manner with respect to the first interlocking roof tile (1), the first retaining fin (7) of the first interlocking roof tile (1) and the second retaining fin (308) of the second interlocking roof tile (301) being aligned and forming a water drain gutter at least between the body (2) of the first interlocking roof tile (1) and the body (302) of the second interlocking roof tile (301).

15. The set of roof tiles according to claim 14, comprising at least one third interlocking roof tile, positioned in a laterally adjacent manner with respect to the first interlocking roof tile (1), the second retaining fin (7) of the first interlocking roof tile (1) and the first retaining fin of the third interlocking roof tile being aligned and forming a water drain gutter at least between the body (2) of the first interlocking roof tile (1) and the body (302) of the second interlocking roof tile (301), the second interlocking roof tile and the third interlocking roof tile being shifted by one half-length with respect to the first interlocking roof tile.
